# EUROPÄISCHE PATENTANMELDUNG

(11) **EP 0 340 374 A1**
(43) Veröffentlichungstag der Anmeldung: **08.11.1989**
(21) Anmeldenummer: 88730105.9
(22) Anmeldetag: 02.05.1988
(51) Int. Cl.: F04B 11/00

(54) **Pumpenvorrichtung für Niederdruckgradienten**

(71) Anmelder: Knauer, Herbert Dr.,, D-1000 Berlin 37 (DE)
(72) Erfinder: Knauer, Herbert Dr.,, D-1000 Berlin 37 (DE)

(57) **Zusammenfassung**

Die Erfindung betrifft eine Pumpenvorrichtung, die sich besonders in der Flüssigkeits-Chromatographie einsetzen läßt. Bei derartigen Pumpenvorrichtungen ist auch auf der Ansaugseite ein kontinuierlicher Volumenstrom des Eluenten für die Niederdruck-Gradientenbildung erforderlich.

Der Erfindung liegt die Aufgabe zugrunde, eine einfache, wirtschaftliche und universell anwendbare Lösung zu finden, die es gestattet, mit Einfachkolbenpumpen interferenzfreie Niederdruckgradienten zu erreichen. Diese Aufgabe wird erfindungsgemäß dadurch gelöst, daß ein zusätzlicher Verdrängerkolben von der Ansaugseite der Pumpe so in einem Zylinder bewegt wird, daß ein kontinuierlicher, gleichmäßiger Ansaugstrom die Folge ist. Während der Ansaugpause saugt dieser Verdrängerkolben 50% der eingestellten Fördermenge an und stößt diese Menge in der Ansaugphase des Arbeitskolbens wieder aus.

## Beschreibung

Die Erfindung betrifft eine Pumpenvorrichtung ,die sich besonders in der Flüssigkeits-Chromatographie einsetzen läßt. Bei derartigen Pumpenvorrichtungen ist auch auf der Ansaugseite ein kontinuierlicher Volumenstrom des Eluenten für die Niederdruck-Gradientenbildung erforderlich.

Es ist bekannt, daß Mehrfachpumpen, die im Gegentakt laufen, einen kontinuierlichen Ansaugstrom des Eluenten aufweisen. Diese Pumpen sind für den Niederdruckgradienten gut geeignet. Bei Einkolbenpumpen ist der Ansaugstrom stark pulsierend, da in der Zeit, in der gefördert wird, eine Pause im Ansaugstrom entsteht. wenn vor dem Pumpeneingang durch ein oder mehrere Magnetventile oder sonstige Ventile verschiedene Eluenten in einem vorgegebenen Zeitverhältnis in den Ansaugstrom geschaltet werden, kann es zeitliche Interferenzen geben.Ein Eluent kann gerade dann in den Ansaugstrom geschaltet werden,wenn die Pumpe fördert und damit nicht ansaugt. Das gewünschte Mischungsverhältnis wird in diesem Fall verfälscht.

Da Mehrfachpumpen technisch sehr aufwendig sind, wurde versucht, die Nachteile der Einfachpumpen durch folgende Maßnahmen zu verringern . Es gibt Einfachkolbenpumpen, bei denen man nur während der Ansaugphase die Magnetventile oder sonstige Ventile zum Auswählen des Eluenten einschaltet. Die Förderphase wird also durch Lageerkennung des Kolbens und aufwendige Elektronik für die Schaltzeiten der Ventile zum Auswählen des Eluenten eliminiert. Dadurch wird eine Interferenz zwischen Ansaugphase und Ventilschaltzeiten vermieden.Die Schwierig keiten liegen jedoch darin,daß das Fördervolumen der Kolbenpumpen bei Pumpen für die Flüssigkeits-Chromatographie sehr variabel einstellbar ist. Die Elektronik, die es gestattet,bei verschiedenen Fördervolumina der Kolbenpumpe ein interferenzfreies Schalten der Ventile zu steuern, ist sehr komplex.

Es ist ferner bekannt,daß sehr schnell laufende Kolbenpumpen ( 5 - 25 Kolbenhübe pro Sekunde ) durch ihre sehr kurzen Ansaug- und Förderphasen für Niederdruckgradienten geeignet sind, da durch die hohe Kolbenfrequenz die Interferenzen vermittelt werden. Diese schnell laufenden Kolbenpumpen lassen sich jedoch nicht bei viskosen oder leicht flüchtigen Eluenten einsetzen.

Der Erfindung liegt die Aufgabe zugrunde, eine einfache,wirtschaftliche und universell anwendbare Lösung zu finden,die es gestattet ,mit Einfachkolbenpumpen interferenzfreie Niederdruckgradienten zu erreichen .

Diese Aufgabe wird erfindungsgemäß dadurch gelöst, daß ein zusätzlicher Verdrängerkolben vor der Ansaugseite der Pumpe so in einem Zylinder bewegt wird, daß ein kontinuierlicher,gleichmäßiger Ansaugstrom die Folge ist.

Während der Ansaugpause saugt diese Verdrängerkolben 50 % der eingestellten Fördermenge an und stößt diese Menge in der Ansaugphase des Arbeitskolbens wider aus . Fig. 1 zeigt das Diagramm des Ansaugvolumens einer Einkolbenpumpe mit den pulsierenden Ansaugphasen.Fig. 2 zeigt den kontinuierlichen Ansaugstrom der erfindungsgemäßen Einkolbenpumpe mit zusätzlichem Verdrängerkolben.

Der Verdrängerkolben wird direkt durch eine Kurvenscheibe oder Getriebe oder Hebel synchron zum Antriebskolben bewegt. Er kann auch mechanisch mit dem Arbeitskolben gekoppelt werden.

Fig. 3 und Fig. 4 zeigen mögliche Gestaltungen des Antriebs des Verdrängerkolbens . Um einen möglichst pulsfreien Ansaugstrom der erfindungsgemäßen Pumpenvorrichtung zu erreichen,soll der Verdrängerkolben ca. 50 % des Arbeitsvolumens des Arbeitskolbens verdrängen . Dies kann dadurch erreicht werden,daß der Verdrängerkolben den halben Weg des Arbeitskolbens zurücklegt oder das halbe Volumen des Arbeitskolbens aufweist.

Die mit der Erfindung erzielten Vorteile bestehen insbesondere darin, daß durch eine einfache mechanische Lösung ein pulsarmer Ansaugstrom erzielt wird,der es gestattet, verschiedene Eluenten durch Magnetventile oder andere Ventile in den Ansaugstrom zu schalten. Hierbei ist die Zusammensetzung der Eluenten nur von den Schaltzeiten der Ventile abhängig und nicht durch die Fördergeschwindigkeit beeinflußt. Es treten keine Interferenzen zwischen Ventilschaltzeiten und Kolbenfrequenz auf .

## Patentansprüche

1. Pumpenvorrichtung für Niederdruckgradienten in der Flüssigkeits-Chromatographie und für chemische Prozesse mit zeitlich variabler Lösungsmittelzusammensetzung.
dadurch gekannzeichnet.daß die Pulsation durch einen Verdrängerkolben oder ein Bauteil mit gleicher Wirkungsweise auskompensiert wird.

2. Pumpenvorrichtung nach Anspruch 1 dadurch gekennzeichnet,daß der Verdrängerkolben oder ein Bauteil gleicher Funktion synchron zum Arbeitskolben bewegt wird.

3. Pumpenvorrichtung nach Anspruch 1 dadurch gekennzeichnet,daß der Verdrängerkolben etwa die Hälfte des Arbeitsvolumens des Arbeitskolbens verdrängt.

4. Pumpenvorrichtung nach Anspruch 1 dadurch gekennzeichnet,daß die Länge der Bewegungsphase des Verdrängerkolbens so eingestellt wird,daß keine Pulsation im Ansaugstrom auftritt.Dies ist wichtig für Kolbenpumpen, bei denen Förderphase und Ansaugphase verschieden lang sind.
